# FASCICULE DE BREVET EUROPEEN

(11) **EP 0 169 748 B1**
(45) Date de publication et mention de la délivrance du brevet: **19.11.1987**
(21) Numéro de dépôt: 85401063.4
(22) Date de dépôt: 30.05.1985
(51) Int. Cl.: H01F 7/12

(54) **Dispositif amortisseur de surtensions pour électroaimant et électroaimant équipé d'un tel dispositif**
Anordnung zur Dämpfung von Überspannungen in einem Elektromagneten und Elektromagnet mit solcher Anordnung
Device for damping overvoltages in a solenoid, and solenoid equipped with such a device

(30) Priorité: 25.06.1984 FR 8409964
(43) Date de publication de la demande: 29.01.1986
(73) Titulaire: TELEMECANIQUE, 92504 Rueil Malmaison Cedex (FR)
(72) Inventeur: Brisson, Alain, F-86000 Poitiers (FR); Clément, Jean René, F-86000 Poitiers (FR)
(74) Mandataire: Marquer, Francis

## Description

La présente invention concerne un dispositif amortisseur de surtensions pour électroaimant ainsi qu'un électroaimant équipé d'un tel dispositif.

Elle a plus particulièrement pour objet un dispositif apte à assurer au moins deux fonctions, à savoir: une fonction de limitation de surtensions de coupure de l'électroaimant et une fonction consistant à détruire l'induction rémanente du circuit magnétique de l'électroaimant quand la bobine de commande n'est pas alimentée.

D'une manière générale, on sait que dans certains types d'électroaimants la fonction de limitation des surtensions de coupure est assurée par une bague en court-circuit réalisée en un alliage cuivreux et montée de préférence sur la partie fixe du circuit magnétique supportant la bobine de l'électroaimant.

Par ailleurs, l'élimination de l'induction rémanente du circuit magnétique quand la bobine de commande n'est pas alimentée est obtenue en définissant des entrefers à l'état fermé de l'électroaimant, au moyen de pièces en matériau amagnétique pouvant également présenter des propriétés d'amortissement.

Ces deux fonctions se trouvent réalisées par exemple dans l'électroaimant silencieux décrit dans la demande de brevet français No. 2.560.429, au nom de la Demanderesse pour: «Electro-aimant silencieux et contacteur utilisant un tel électroaimant» qui décrit un électroaimant comprenant:
- un circuit magnétique fixe, en forme de E, dont l'extrémité de l'aile centrale présente une concavité de profil en forme de V et dont les extrémités des deux ailes latérales présentent une face extérieure chanfreinée,
- un circuit magnétique mobile, également en forme de E, dont l'extrémité de l'aile centrale présente une forme convexe de profil sensiblement complémentaire à celui de ladite cavité et dont les extrémités des ailes latérales présentent une face intérieure chanfreinée, et
- une bobine enroulée autour des ailes centrales des circuits magnétiques mobiles et fixes.

Toutefois ce document visé a l'article 54 (3) ne peut pas être pris en considération.

Dans cet exemple, la fonction de limitation des surtensions de coupure est assurée au moyen d'une bague réalisée par découpe et pliage d'un feuillard de faible épaisseur, et montée sur l'âme du circuit magnétique.

La matérialisation des entrefers formés à l'état fermé de l'électroaimant par lesdites formes concave et convexe et par les faces chanfreinées des circuits magnétiques de l'électroaimant, est alors assurée par des bagues moulées, par exemple en élastomère siliconé, montées sur les deux ailes latérales du circuit magnétique fixe et sur lesquelles viennent porter les extrémités des ailes latérales du circuit magnétique mobile.

Toutefois, selon ce mode de réalisation, ces deux fonctions ne sont correctement remplies que lorsque le centrage des deux circuits magnétiques fixe et mobile est bon et que le jeu de guidage du circuit mobile est faible.

En effet, du fait que les entrefers obliques latéraux ou centraux doivent être petits, par définition, pour diminuer les réluctances d'entrefer à circuit ouvert, un décentrage significatif et/ou un jeu de guidage trop important entraînent, lors de la fermeture, une dissymétrie des entrefers latéraux pouvant aller jusqu'au «collage» magnétique sur une des branches latérales, ce qui peut aller jusqu'à la non fermeture totale du circuit magnétique.

Pour éviter cet inconvénient, il devient nécessaire de mettre sur ces deux faces une pièce en matériau amagnétique, de préférence avec propriété antifriction qui se limitera à une fonction de guidage, lors du débit de fermeture et n'aura pas pour fonction de définir l'entrefer final (entrefer antirémanent) puisque cette fonction reste assurée par les bagues en élastomère précédemment mentionnées.

Il est clair que ces dispositions font intervenir une multiplicité de pièces (bague de limitation des surtensions, bagues en élastomère, pièce en matériau amagnétique antifriction).

L'invention a donc plus particulièrement pour but de supprimer cet inconvénient.

Elle propose à cet effet un dispositif amortisseur de surtensions selon lequel les deux fonctions précédemment mentionées peuvent être réalisées par une seule et même pièce.

Ainsi, dans un électroaimant comprenant un circuit magnétique fixe et un circuit magnétique mobile coopérant avec le circuit magnétique fixe et formant, avec celui-ci, en position «fermée», au moins un entrefer, le dispositif amortisseur de surtensions selon l'invention se compose d'une bague montée en court-circuit sur le circuit magnétique fixe de manière à amortir les surtensions dues aux variations du flux magnétique lors de la commande de l'électroaimant, cette bague étant constituée par un feuillard électriquement bon conducteur et amagnétique et comportant au moins une partie conformée de manière à venir s'étendre dans ledit entrefer.

Il est clair qu'en l'absence de moyens particuliers prévus pour matérialiser les entrefers formés à l'état fermé de l'électroaimant, les ailes de la bague en court-circuit permettent de réaliser cette fonction ainsi que celle de guidage.

Par contre, dans le cas où l'électroaimant est du type de celui décrit dans la demande de brevet précédemment mentionnée, les deux ailes de la bague en court-circuit ne serviront qu'à participer au guidage lors du début de fermeture et n'auront pas de fonction de définition d'entrefer final (entrefer antirémanent) puisque cette fonction reste assurée par les bagues en élastomère.

Il convient de noter à ce sujet que cette seconde solution, plus complexe, n'est justifiée que lorsque l'on désire obtenir un électroaimant silencieux et que, dans ce cas, les éléments antirémanents jouent en outre le rôle d'amortisseur.

Par contre, dans le cas d'électroaimants à alimentation à courant continu fonctionnant dans un environnement normalement bruyant, la première solution dans laquelle la bague de limitation des surtensions assure en même temps le guidage de centrage d'entrefer à la fermeture et l'antirémanence, est plus avantageuse.

Des modes de réalisation de l'invention seront décrits ci-après, à titre d'exemples non limitatifs, avec référence aux dessins annexés dans lesquels:
la figure 1 est une vue en coupe d'un contracteur du type de celui décrit dans la demande de brevet français No 84 03014;
la figure 2 est une vue schématique des extrémités des ailes des parties mobiles et fixes du circuit magnétique du contacteur représenté figure 1, dans le cas d'un collage magnétique;
la figure 3 est une vue en perspective d'un dispositif amortisseur de surtensions selon l'invention, utilisable dans le contacteur représenté figure 1;
la figure 4 est une vue en perspective des parties fixe et mobile du circuit magnétique du contacteur représenté figure 1, équipé du dispositif amortisseur de surtensions selon la figure 3;
la figure 5 est une vue de côté de la partie fixe de ce circuit magnétique équipée du dispositif amortisseur de surtensions;
la figure 6 est une vue en perspective schématique d'un électroaimant dans lequel le dispositif amortisseur de surtensions assure également la fonction d'antirémanence.

Avec référence à la figure 1, le contacteur présente une structure classique de contacteur à translation comprenant, à l'intérieur d'un boîtier 1:
- un circuit magnétique fixe 2, en forme de E, dont l'âme 3 se trouve fixée contre une plaque de fond 4 solidaire du boîtier 1,
- un circuit magnétique mobile 5, également en forme de E, dont les ailes 6, 7 se trouvent respectivement alignées sur les ailes 8, 9 du circuit magnétique fixe 2, les extrémités respectives des ailes 6, 7, 8, 9 de ces deux circuits magnétiques étant mutuellement en regard et formant des entrefers 10, 11,
- une bobine 13 enroulée sur une carcasse tubulaire 14 et disposée dans le volume compris entre les ailes 6, 7, 8, 9 du circuit magnétique fixe 2 et du circuit magnétique mobile 5,
- des moyens de fixation permettant de solidariser la carcasse 14 de la bobine 13 au circuit magnétique fixe 2,
- des moyens de guidage du circuit magnétique mobile 5 dans ladite carcasse 14,
- un équipage porte-contact mobile 15 monté sur l'âme 16 du circuit magnétique mobile 5, et
- au moins un ressort de rappel 17 disposé entre l'épaulement supérieur 18 de la carcasse 14 de la bobine 13 et l'âme 16 du circuit magnétique 5.

D'une façon plus précise, dans l'exemple représenté, la fixation et le centrage du circuit magnétique fixe 2 dans la bobine 13 sont assurés par un goujon cylindrique 19. Bien entendu, l'invention ne se limite pas à une telle disposition. Le circuit magnétique fixe 2 pourrait, par exemple, être tout simplement emmanché à force dans la carcasse 14 de la bobine 13.

Pour son guidage, le circuit magnétique mobile 5 comprend une clavette 21 coopérant avec une rainure axiale prévue dans la carcasse 14 de la bobine 13.

Les formes des entrefers 10 et 11 sont déterminées lors de la conception pour adapter la loi de variation de l'effort moteur à l'effort résistant.

Ainsi, dans cet exemple, l'extrémité de l'aile cen- traie 9 du circuit magnétique fixe présente une concavité de profil en forme de V, 24, dans laquelle vient s'engager l'extrémité 25 de l'aile centrale 7 du circuit magnétique mobile 5 qui présente, en conséquence, une forme convexe en V sensiblement complémentaire. Ces deux formes complémentaires 24, 25 déterminent un entrefer 11 sensiblement en forme de V.

De même, les extrémités des deux ailes latérales 8 du circuit magnétique fixe 2 comprennent chacune une face extérieure chanfreinée 26, 27, et les extrémités des deux ailes latérales 6 du circuit magnétique mobile 5 comprennent chacune une face intérieure chanfreinée 28, 29, les faces extérieures chanfreinées 26, 27 du circuit magnétique fixe 2 coopérant avec les faces intérieures chanfreinées 28, 29 du circuit magnétique mobile 5 pour former deux entrefers latéraux 10 obliques l'un par rapport à l'autre.

Ces formes des entrefers 10, 11 présentent l'avantage d'être facilement reproductibles en fabrication de série industrielle, grâce à l'adoption d'une technique de découpe de tôles minces assemblées par les méthodes désormais classiques (rivetage) pour l'obtention des circuits magnétiques à alimentation en courant alternatif.

L'oblicité des entrefers actifs latéraux 10 et centraux 11, par rapport au mouvement de fermeture en translation du circuit magnétique mobile 5, permet de diminuer les reluctances d'appel pour une même course utile.

Dans cet exemple de réalisation, la fonction de limitation de surtensions est obtenue à l'aide d'un feuillard en alliage cuivreux replié de manière à présenter une forme de section en U dont l'âme comprend un évidement central sensiblement rectangulaire. Ce feuillard est disposé sur l'âme 3 du circuit magnétique fixe 2 qu'il enveloppe partiellement, l'aile centrale 9 passant au travers de l'évidement. Il assure la fonction de bague en court-circuit pour amortir les surtensions à la coupure par consommation d'énérgie lors des variations de flux dans l'aile centrale 9 du circuit magnétique.

La fonction d'antirémanence et d'amortissement est, quant à elle, obtenue par deux amortisseurs 35 consistant chacun en une bague de section rectangulaire en élastomère siliconé obtenu par moulage. Ils viennent s'emmancher sur deux tétons respectifs 45 prévus sur les faces extérieures des ailes latérales 8 du circuit magnétique fixe 2, sensiblement à la base des faces chanfreinées 26, 27.

Ces tétons 45 sont obtenus par découpe des tôles magnétiques selon un angle 46 approprié pour faciliter l'assemblage des bagues constituant les amortisseurs 35.

La position de ces amortisseurs 35 sur lesquels vient buter l'extrémité des ailes 6 du circuit magnétique mobile 5, permet d'assurer en plus du rôle d'amortisseur, la fonction d'antirémanence des entrefers 10, 11 matérialisés par l'élastomère amagnétique. Le choix d'un élastomère siliconé résulte des exigences de tenue de l'amortisseur antirémanent aux températures de travail de l'électroaimant aux huiles de découpe des tôles et de l'endurance mécanique élevée. De plus, les qualités de non adhérence (gommage) d'un tel élastomère sont utiles pour garantir dans le temps le décollage du circuit mobile lors de la coupure de l'alimentation de l'électroaimant. Il est évident que toute matière amagnétique ayant des propriétés d'amortissement mécaniques et convenant pour les exigences de tenue en endurance et aux conditions d'environnement est utilisable dans le cadre de l'invention.

On notera que sur la figure 1, les traits interrompus T indiquant la position fermée du circuit magnétique mobile font apparaître que dans cette position, les amortisseurs 35 sont écrasés mais laissent subsister des entrefers latéraux et centraux non matérialisés.

Comme précédemment mentionné, lorsque le circuit magnétique mobile 5 se trouve décentré, il se produit un collage magnétique du type de celui illustré sur la figure 2. Il en est de même lorsque le guidage du circuit magnétique mobile 5 présente un jeu important qui permet une mise en biais du circuit magnétique mobile 5 et, en conséquence, un défaut de parallélisme des entrefers 10, 11.

La figure 3 représente une bague d'amortissement des surtensions 50 conforme à l'invention qui permet d'éviter ce problème de collage.

Cette bague comprend plus particulièrement un corps similaire à la bague utilisée sur la figure 1 et qui présente, en conséquence, une forme de section en U dont l'âme 51 comporte un évidement central 52 sensiblement rectangulaire, au travers duquel peut passer l'aile centrale 9 du circuit magnétique fixe 2. Toutefois, dans ce cas, l'âme 52 se trouve prolongée, à chacune de ses extrémités, par una patte 53, 54 présentant une première partie repliée à angle droit 55, 56 qui vient s'étendre contre la face intérieure d'une aile latérale 8 correspondante du circuit magnétique fixe 2, cette partie 55, 56 étant elle-même prolongée par une partie repliée obliquement 57, 58 qui vient recouvrir la face extérieure chanfreinée 26, 27 de l'extrémité de ladite aile latérale 8.

Cette bague 50 est réalisée à partir d'un feuillard en une matière amagnétique présentant à la fois une haute conductibilité électrique et des propriétés antifriction, de sorte qu'outre sa fonction de limitation des surtensions, elle permet grâce aux parties obliques 57, 58 un guidage du circuit magnétique mobile 5 sans risque de collage et la matérialisation des entrefers 10 lors de la fermeture.

Dans cet exemple, l'antirémanence est assurée par les amortisseurs 35. Il est clair que si ces amortisseurs n'étaient pas utilisés, les parties obliques de la bague, sur lesquelles viendraient alors porter en butée fin de course de fermeture les extrémités chanfreinées 28, 29 des ailes latérales 6, 7 du circuit magnétique mobile 5, réaliseraient alors à elles seules la fonction d'antirémanence.

Bien entendu, l'invention ne se limite pas à la forme de l'électroaimant précédemment décrit, et la combinaison de la bague antisurtensions et du feuillard antirémanent peut s'appliquer à tout autre type d'électroaimant continu, et, en particulier, pour la réalisation de la bague de limitation de surtensions d'un relais à palette mobile tel que celui qui se trouve schématisé sur la figure 6.

Sur cette figure, le relais à palette se compose d'un électroaimant comprenant un noyau 60 autour duquel est montée une bobine 61 représentée schématiquement en trait interrompu. Ce noyau 60 comprend d'un côté, une tête plate circulaire 62 et est fixé à angle droit, de l'autre côté, sur l'une des ailes 63 d'une armature en forme de L. Sur la bordure supérieure 64 de l'autre aile 65, qui s'étend parallèlement à l'axe du noyau 60, est articulée une palette 66 qui vient s'étendre au-dessus de la tête 62 du noyau 60.

En position de fermeture, la palette 66 qui se trouve attirée par ce noyau 60 dont la bobine 61 est alors excitée vient porter et se trouve maintenue sur la face plane 67 de la tête 62 qui sert de portée magnétique.

Dans ce cas, le dispositif amortisseur de surtensions, selon l'invention, consiste en une bague en forme de couronne 68 entourant le noyau 60 et maintenue sous la tête 62 au moyen de deux ailes 69, 70 rabattues sut la portée magnétique 67 qui servent d'entrefers antirémanents.

## Revendications

1. Dispositif amortisseur de surtensions pour électroaimant ou analogue du type comprenant un circuit magnétique fixe (2) et un circuit magnétique mobile (5) coopérant avec le circuit magnétique fixe (2) et formant avec celui-ci, en position «fermée», au moins un entrefer (10, 11), caractérisé en ce qu'il comprend au moins une bague montée en court-circuit sur le circuit magnétique fixe, de manière à amortir les surtensions dues aux variations du flux magnétique lors de la commande de l'électroaimant, cette bague étant constituée par un feuillard électriquement bon conducteur et amagnétique et comportant au moins une partie conformée de manière à venir s'étendre dans ledit entrefer (10, 11).

2. Dispositif selon la revendication 1, caractérisé en ce que ledit feuillard possède des propriétés d'antifriction.

3. Dispositif selon l'une des revendications 1 et 2, caractérisé en ce qu'à l'état fermé de l'électroaimant le susdit entrefer (10, 11) est défini par des moyens amortisseurs (35) disposés entre le circuit magnétique fixe (2) et le circuit magnétique mobile (5).

4. Dispositif selon l'une des revendications 1 et 2, caractérisé en ce qu'à l'état fermé de l'électroaimant le susdit entrefer (10, 11) est défini et au moins en partie matérialisé par la susdite partie du feuillard.

5. Dispositif selon l'une des revendications précédentes, dans lequel le circuit magnétique fixe de l'électroaimant présente une forme en E comportant un âme (3), une aile centrale (9) et deux ailes latérales (8), les extrémités de ces ailes (8, 9) formant avec le circuit magnétique mobile (5), en position fermée de celui-ci, un entrefer central ( 11 ) et deux etrefers latéraux (10) et dans lequel la susdite bague est réalisée à l'aide d'un feuillard replié de manière à présenter une forme de section en U dont l'âme comprend un évidement (52), cette bague étant disposée sur l'âme (3) du circuit magnétique fixe (2) qu'elle enveloppe partiellement, l'aile centrale (9) dudit circuit magnétique fixe (2) passant au travers dudit évidement (52), caractérisé en ce que l'âme (52) de ladite bague se trouve prolongée, à chacune de ses extrémités, par une patte (53, 54) présentant chacune une première partie repliée à angle droit (55, 56) qui s'étend contre la face intérieure d'une aile latérale (8) correspondante du circuit magnétique fixe (2), et une deuxième partie prolongeant la première et repliée de manière à recouvrir au moins partiellement l'extrémité de ladite aile de manière à matérialiser l'entrefer latéral correspondant.

6. Dispositif selon la revendication 5, caractérisé en ce que les extrémités des deux ailes latérales (8) du circuit magnétique (2) comprennent chacune une face extérieure chanfreinée (26, 27), et les deux extrémités des deux ailes latérales (6) du circuit magnétique mobile (5) comprennent chacune une face intérieure chanfreinée (28, 29), les faces extérieures chanfreinées (26, 27) du circuit magnétique fixe (2) coopérant avec les faces intérieures chanfreinées 628, 29) du circuit magnétique mobile (5) pour former deux entrefers latéraux obliques, et en ce que les deuxièmes parties des pattes (53, 54) de la susdite bague sont repliées obliquement de manière à venir recouvrir au moins en partie les faces extérieures chanfreinées (26, 27) des extrémités respectives des ailes latérales (8) du circuit magnétique fixe.

7. Dispositif selon l'une des revendications 1 à 4, dans lequel l'électroaimant comprend un noyau (60) autour duquel est montée la bobine (61) et muni d'une tête (62) présentant une portée magnétique plane (67), et une palette mobile qui, en position excitée de l'électroaiment, est attiré contre ladite portée magnétique, caractérisé en ce que le dispositif amortisseur de surtensions consiste en une bague en forme de couronne (68) entourant le noyau (60) et maintenue sous latête (62) au moyen d'au moins une aile (69, 70) rebattue sur la portée magnétique (67) et servant d'entrefer antirémanent.

8. Electroaiment comprenant un circuit magnétique fixe (2) et un circuit magnétique mobile (5) coopérant avec le circuit magnétique fixe (2) et formant avec celui-ci, en position fermée, au moins un entrefer (10, 11), caractérisé en ce qu'il comprend un dispositif amortisseur de surtensions selon l'une des revendications précédentes.

## Patentansprüche

1. Anordnung zur Dämpfung von Überspannungen in einem Elektromagneten oder dergleichen, des Typs mit einem unbeweglichen Magnetkreis (2) und einem beweglichen Magnetkreis (5), der mit dem unbeweglichen Magnetkreis (2) zusammenarbeitet und in der «geschlossenen» Position mit diesem mindestens einen Luftspalt (10, 11) bildet, dadurch gekennzeichnet, dass sie mindestens einen Kurzschlussring enthält, der so in dem unbeweglichen Magnetkreis angeordnet ist, dass er die Überspannungen dämpft, welche sich aus dem wechselnden Magnetfluss bei der Steuerung des Elektromagneten ergeben, wobei dieser Ring aus einer elektrisch gut leitenden nichtmagnetischen Metallfolie besteht und mindestens einen Teil enthält, der so ausgebildet ist, dass er in den besagten Luftspalt (10, 11) hineinreicht.

2. Anordnung nach Anspruch 1, dadurch gekennzeichnet, dass besagte Folie Antifriktionseigenschaften besitzt.

3. Anordnung nach einem der Ansprüche 1 und 2, dadurch gekennzeichnet, dass, im geschlossenen Zustand des Elektromagneten, der besagte Luftspalt (10, 11) von Dämpfungsmitteln (35) begrenzt wird, die zwischen dem unbeweglichen Magnetkreis (2) und dem beweglichen Magnetkreis (5) angeordnet sind.

4. Anordnung nach einem der Ansprüche 1 und 2, dadurch gekennzeichnet, dass, im geschlossenen Zustand des Elektromagneten, der besagte Luftspalt (10, 11) vom besagten Folienteil begrenzt und mindestens teilweise gebildet wird.

5. Anordnung nach einem der vorhergehenden Ansprüche, in welcher der unbewegliche Magnetkreis des Elektromagneten die Form eines E hat, mit einem Kern (3), einem zentralen (9) und zwei Seiten-(8)flügeln, wobei die Enden dieser Flügel (8, 9) mit dem beweglichen Magnetkreis (5) in dessen geschlossener Position einen zentralen Luftspalt (11) und zwei seitliche Luftspalte (10) bilden und in welcher besagter Ring mittels einer Folie hergestellt wird, die so gebogen wird, dass sie einen U-förmigen Querschnitt hat, dessen Kern eine Aussparung (52) enthält, wobei dieser Ring auf dem Kern (3) des unbeweglichen Magnetkreises (2) angeordnet ist, den er teilweise umschliesst und der Zentralflügel (9) des besagten unbeweglichen Magnetkreises (2) durch besagte Aussparung (52) hindurchreicht, dadurch gekennzeichnet, dass der Kern (52) des besagten Ringes an jedem seiner Enden durch eine Klaue (53, 54) verlängert wird, die jeweils einen rechtwinklig abgebogenen ersten Teil (55, 56) besitzt, der sich gegen die Innenseite eines entsprechenden Seitenflügels (8) des unbeweglichen Magnetkreises (2) erstreckt und einen zweiten Teil, der den ersten verlängert und so gebogen ist, dass er mindestens teilweise das Ende des besagten Flügels bedeckt und so den entsprechenden seitlichen Luftspalt bildet.

6. Anordnung nach Anspruch 5, dadurch gekennzeichnet, dass die Enden der beiden Seitenflügel (8) des Magnetkreises (2) jeweils eine abgeschrägte Aussenseite (26, 27) besitzen und die beiden Enden der beiden Seitenflügel (6) des beweglichen Magnetkreises (5) jeweils eine abgeschrägte Innenseite (28, 29) enthalten, wobei die abgeschrägten Aussenseiten (26, 27) des unbeweglichen Magnetkreises (2) mit den abgeschrägten Innenseiten (28, 29) des beweglichen Magnetkreises (5) zusammenarbeiten, um zwei schräge seitliche Luftspalte zu bilden, und dass die zweiten Teile der Klauen (53, 54) des besagten Ringes schräg abgebogen sind, um wenigstens teilweise die abgeschrägten Aussenflächen (26, 27) der entsprechenden Enden der Seitenflügel (8) des unbeweglichen Magnetkreises zu überdecken.

7. Anordnung nach einem der Ansprüche 1 bis 4, in welcher der Elektromagnet einen Kern (60) besitzt, um den die Spule (61) angeordnet ist mit einem Kopf (62), welcher eine ebene magnetische Trägerfläche (67) besitzt und eine bewegliche Platte, die, wenn der Elektromagnet erregt ist, durch Anziehung gegen besagte magnetische Trägerfläche anliegt, dadurch gekennzeichnet, dass die Anordnung zur Dämpfung von Überspannungen aus einem kronenförmigen Ring (68) besteht, welcher den Kern (60) umgibt und unter dem Kopf (62) mittels wenigstens eines Flügels (69, 70) festgehalten wird, der auf die magnetische Trägerfläche (67) umgelegt ist und als antiremanenter Luftspalt dient.

8. Elektromagnet mit einem unbeweglichen Magnetkreis (2) und einem beweglichen Magnetkreis (5), der mit dem unbeweglichen Magnetkreis (2) zusammenarbeitet und mit diesem, in der geschlossen Position, mindestens einen Luftspalt (10, 11) bildet, dadurch gekennzeichnet, dass er eine Anordnung zur Dämpfung von Überspannungen nach einem der vorhergehenden Ansprüche enthält.

## Claims

1. A voltage surge damping device for electromagnets or similar of the type comprising a fixed magnetic circuit (2) and a mobile magnetic circuit (5) cooperating with the fixed magnetic circuit (2) and forming therewith, in the «closed» position, at least one air gap (10, 11), characterized in that it comprises at least one short circuiting ring mounted on the fixed magnetic circuit so as to damp the voltage surges due to variations of the magnetic flux during operation of the electromagnet, said ring being formed by a good electrically conducting and amag- netic metal sheet and comprising at least one part shaped so as to extend into said air gap (10, 11).

2. The device as claimed in claim 1, characterized in that said metal sheet has antifriction properties.

3. The device as claimed in one of claims 1 and 2, characterized in that, in the closed state of the electromagnet, said air gap (10, 11) is defined by damping means (35) disposed between the fixed magnetic circuit (2) and said mobile magnetic circuit (5).

4. The device as claimed in one of claims 1 and 2, wherein, in the closed state of the electromagnet, said air gap (10, 11) is defined and at least partly materialized by said part of said metal sheet.

5. The device as claimed in one of the preceding claims, in which the fixed magnetic circuit of the electromagnet has an E shape comprising a web (3), a central leg (9) and two side legs (8), the ends of said legs (8, 9) forming with said mobile magnetic circuit (5), in the closed position of this latter, a central air gap (11) and two lateral air gaps, (10), and in which said ring is formed from a metal sheet bent so as to have in cross section the form of a U whose web comprises a recess (52), said ring being disposed on the web (3) of the fixed magnetic circuit (2) which it envelops partially, the central leg (9) of said fixed magnetic circuit (2) passing through said recess (52), characterized in that the web (52) of said ring is extended, at each of its ends, by a lug (53, 54) each having a first part bent at right angles (55, 56), which extends against the inner face of a corresponding side leg (8) of the fixed magnetic circuit (2) and a second part extending the first one and bent so as to overlap at least partially the end of said leg so as to materialize the corresponding lateral air gap.

6. The device as claimed in claim 5, characterized in that the ends of the two side legs (8) of the magnetic circuit (2) each comprise a chamfered outer face (26, 27), and the two ends of the two side legs (6) of said mobile magnetic circuit (5) each comprise a chamfered innerface (28, 29), the outer chamfered faces (26, 27) of said fixed magnetic circuit (2) cooperating with the inner chamfered faces (28, 29) of said mobile magnetic circuit (5) so as to form two oblique lateral air gaps, and in that the second parts of the lugs (53, 54) of said ring are bent obliquely so as to overlap at least partially the outer chamfered faces (26, 27) of the respective ends of the side legs (8) of said fixed magnetic circuit.

7. The device as claimed in one of claims 1 to 4, wherein the electromagnet comprises a core (60) about which the coil (61) is fitted and having a head (62) with a flat magnetic bearing surface (67), and a mobile plate which, in the energized position of the electromagnet is attracted against said magnetic bearing surface, characterized in that said voltage surge damping surface consists of a crown shaped ring (68) surrounding said core (60) and held in position under said head (62) by means of at least one leg (69, 70) bent back on said magnetic bearing surface (67) and serving as anti-remanent air gap.

8. An electromagnet comprising a fixed magnetic circuit (2) and a mobile magnetic circuit (5) cooperating with the fixed magnetic circuit (2) and forming therewith in the closed posizion, at least one air gap (10, 11), characterized in that it comprises at least one voltage surge damping device according to one of the preceding claims.
